# FASCICULE DE BREVET EUROPEEN

(11) **EP 3 209 551 B1**
(45) Date de publication et mention de la délivrance du brevet: **12.12.2018**
(21) Numéro de dépôt: 15786893.6
(22) Date de dépôt: 20.10.2015
(51) Int. Cl.: B63B 35/79

(54) **GREEMENT SIMPLIFIANT LES MANOEUVRES DE CHANGEMENT D'AMURE**
TAKELAGE ZUR VEREINFACHUNG VON HALSE-/WENDEMANÖVERN
RIGGING TO SIMPLIFY JIBING/TACKING MANOEUVRES

(30) Priorité: 21.10.2014 FR 1402358
(43) Date de publication de la demande: 30.08.2017
(73) Titulaire: Baronnet, Fabrice, 94300 Vincennes (FR)
(72) Inventeur: Baronnet, Fabrice, 94300 Vincennes (FR)
(74) Mandataire: Vidon Brevets & Stratégie
(86) Numéro de dépôt international: PCT/EP2015/074276
(87) Numéro de publication internationale: WO 2016/062725

(56) Documents cités:
- EP-A1- 0 031 074
- WO-A1-85/00336
- WO-A1-86/01481
- DE-A1- 3 017 362
- FR-A1- 2 562 501
- US-A- 3 391 668

## Description

### Domaine technique

La présente invention se rapporte à un gréement selon le préambule de la revendication 1 et à un engin flottant ou roulant selon le préambule de la revendication 12.

L'invention vise notamment un engin flottant du type planche à voile ou un engin roulant du type planche à voile à roulettes, désigné par « speed sail » ou « windskate » en langue anglaise.

### Arrière-plan technologique

Une planche à voile est constituée d'un flotteur et d'un gréement monté sur le flotteur et permettant d'assurer la propulsion de la planche à voile par la force du vent.

Les gréements de l'art antérieur comportent un mât articulé sur le flotteur, une voile de forme triangulaire montée sur le mât et une bôme double, communément appelée « wishbone », permettant de maintenir et d'orienter le gréement. Le wishbone est constitué de deux tubes courbes disposés de part et d'autre de la voile et se rejoignant en leurs extrémités, d'une part au mât, et d'autre part au point d'écoule de la voile afin de la tendre.

Cette configuration du gréement impose un type de navigation particulier, nécessitant des manoeuvres particulièrement délicates. Lors d'un virement de bord, c'est-à-dire un changement d'amure face au vent, ou lors d'un empannage, c'est-à-dire un changement d'amure dos au vent, le véliplanchiste doit faire pivoter le gréement et saisir la partie opposée du wishbone, c'est-à-dire la partie du wishbone disposée de l'autre côté de la voile, de sorte à faire passer le bord de fuite de la voile d'un bord à l'autre de la planche.

Pour ce faire, à chaque virement de bord, le véliplanchiste doit incliner le gréement vers l'arrière, lâcher une partie du wishbone, et changer de bord en passant devant le gréement, afin de saisir l'autre partie du wishbone et faire pivoter la voile. Pour ce qui est de l'empannage, les mains du véliplanchiste passent d'une partie à l'autre du wishbone afin de pouvoir faire pivoter la voile de 180°.

Or, de tels manoeuvres entraînent une série de déséquilibres qui amène bien souvent une chute du véliplanchiste, même aguerri.

Un premier exemple de gréement et/ou d'engin flottant est connu du document DE 30 17 362 A1.

Un autre exemple est connu du document WO 85/00336 qui est considéré comme l'art antérieur le plus proche et qui décrit toutes les caractéristiques du préambule de la revendication 1 et du préambule de la revendication 12.

### Objet de l'invention

L'invention vise à remédier aux problèmes mentionnés ci-dessus en proposant, dans au moins de réalisation, un gréement pour engin flottant ou roulant comprenant :
- un boîtier de pied destiné à être monté articulé sur ledit engin;
- deux mâts comportant chacun une extrémité inférieure solidarisée audit boîtier de pied ;
- une voile, s'étendant entre lesdits deux mâts et présentant un sommet ;
- au moins une bôme reliant transversalement lesdits deux mâts le plan théorique de ladite bôme divisant ladite voile en deux parties: une surface de ladite voile partant dudit plan et s'étendant vers ledit boîtier du pied et une surface de ladite voile partant dudit plan et s'étendant vers le sommet, ladite bôme permettant de maintenir et/ou d'orienter ledit gréement.

Un tel gréement est caractérisé en ce que :
- ladite voile est semi-rigide et prend au repos au moins deux formes stables,
- lesdits deux mâts sont symétriques par rapport à un axe longitudinal (X) dudit gréement, s'étendant entre ledit sommet de ladite voile et ledit boîtier de pied, de telle sorte que chaque mât est apte à servir alternativement de bord d'attaque et de bord de fuite,
- le gréement comprend une deuxième bôme, ladite bôme et ladite deuxième bôme étant disposées dans le plan, de part et d'autre de ladite voile,
- lesdites deux formes stables de ladite voile présentent chacune au repos une cambrure dont la concavité est dirigée soit vers ladite bôme, soit vers ladite deuxième bôme, chacun des deux creux maximum étant localisé au niveau de la surface de ladite voile partant dudit plan et s'étendant vers ledit boîtier du pied,
- une desdites bômes comprend une came formant pivot autour de ladite bôme et est adaptée pour venir au contact de ladite voile.

Dans la présente description, l'expression « semi-rigide» qualifie une surface au moins en partie rigide présentant une forme prédéterminée et étant dotée d'une mémoire de forme par laquelle cette surface tend, à la suite d'une déformation mécanique, à reprendre sa forme initiale. Au repos, une voile constituée d'une telle surface présente donc au moins une cambrure stable, dont la valeur de creux est mesurée localement le long de la normale au plan de corde de la voile, défini par les deux mâts servant alternativement de bord d'attaque et de bord de fuite. Sous l'action du vent, l'effort ou poussée vélique est sensiblement perpendiculaire à ce plan de corde et est concentré au niveau du creux maximum de la voile. Le terme « bôme » désigne une barre horizontale reliant les deux mâts et s'étendant transversalement au gréement d'un côté ou de l'autre du plan de corde. Une telle bôme est également nommée bôme simple, en opposition à une bôme double résultant de l'assemblage de deux bômes simples s'étendant de part et d'autre du plan de corde. Le « plan théorique de la bôme » désigne le plan défini par la bôme qui est sensiblement perpendiculaire au plan de corde. La voile est alors divisée en deux parties ou portions, la première, localisée au dessus de la bôme, s'étendant entre l'intersection de la voile avec le plan de bôme et le sommet, la deuxième, localisée en dessous de la bôme, s'étendant entre l'intersection de la voile avec le plan de bôme et le boîtier de pied. A noter que cette division de la voile par le plan de bôme n'est réalisée qu'à simple titre illustratif, la voile formant une surface unie réunissant les portions localisées au dessus et en dessous de la bôme.

L'invention repose ainsi sur le concept nouveau et inventif consistant à fournir un gréement dont la maniabilité est substantiellement améliorée, et qui permet de remonter au vent.

Ainsi, un tel gréement permet au véliplanchiste de naviguer dans toutes les directions sans avoir à retourner le gréement comme dans les gréements de l'art antérieur, et par conséquent, sans qu'il soit nécessaire de lâcher le gréement des mains. En effet, chacun des deux mâts étant apte à servir alternativement de bord d'attaque et de bord de fuite, il n'est plus nécessaire de retourner la voile lorsqu'on change d'amure.

Un tel gréement permet également au véliplanchiste de remonter au vent. En effet, la forme cambrée de la voile, dont le creux est avantageusement faible, permet au véliplanchiste de travailler en finesse, c'est-à-dire en orientant la voile de manière à ce que la corde forme un angle de faible incidence avec la direction du vent. L'écoulement du vent sur l'intrados et l'extrados de la voile est alors laminaire, et permet de créer une portance importante tout en limitant la génération de turbulence, de manière à permettre une remontée au vent. Le caractère semi-rigide de la voile permet à cette dernière de conserver un profil prédéfini, permettant d'optimiser la capacité de la voile à remonter au vent, tout en fixant la position de son creux maximum. Le positionnement du creux maximum de la voile en dessous de l'au moins une bôme permet d'améliorer sa maniabilité. En effet, l'effort de poussée vélique étant exercé entre l'au moins une bôme et le boîtier de pied, les efforts à fournir par le véliplanchiste pour manoeuvrer le gréement sont par effet de levier moindres que dans l'hypothèse où le creux maximum serait localisé au dessus de la bôme. Ce gain de manoeuvrabilité lié au positionnement du creux maximum en dessous de la bôme vient ainsi s'ajouter au gain de manoeuvrabilité lié à la mise en oeuvre de mâts symétriques.

Selon un mode de réalisation particulier, le passage de la voile d'une forme cambrée à une autre ou en d'autres termes, le passage du creux de la voile d'un côté à l'autre du plan de corde, peut être réalisé suite à la mise en oeuvre sur l'extrados de la voile d'un effort de poussée vélique dépassant un seuil prédéfini.

Selon un mode de réalisation particulier, ladite surface de ladite voile s'étendant vers ledit boîtier du pied est plus grande que ladite surface de ladite voile s'étendant vers ledit sommet.

Par effet de levier, les efforts à fournir par le véliplanchiste pour manoeuvrer le gréement sont ainsi réduits.

Selon un mode de réalisation particulier, la valeur moyenne du creux de ladite voile est comprise entre 2,5% et 7,5% de la valeur moyenne de la corde de ladite voile.

Les valeurs moyennes de creux et de corde sont mesurées au niveau du plan de bôme. Le maintien d'une valeur moyenne de creux dans un tel intervalle permet d'améliorer la finesse de la voile, et donc sa capacité à remonter au vent. Pour une valeur inférieure à cet intervalle, on constate une chute de la portance. Pour une valeur supérieure, la voile entre dans en régime turbulent rédhibitoire pour remonter au vent.

Selon un mode de réalisation particulier, le rapport de la longueur longitudinale de ladite voile sur la corde maximum de ladite voile est supérieur à 1,5.

Une telle caractéristique permet ainsi d'améliorer la finesse de la voile.

Selon un mode de réalisation particulier, les deux mâts présentent à proximité de ladite bôme une forme arquée dont la convexité est orientée vers l'extérieur du gréement.

La mise en oeuvre d'une telle forme permet de concentrer la prise au vent de la voile au niveau de la bôme, d'où une finesse et une maniabilité améliorées.

Selon un mode de réalisation particulier, les deux mâts présentent à proximité dudit sommet et/ou à proximité dudit boîtier de pied une forme arquée dont la convexité est orientée vers l'intérieur dudit gréement.

La mise en oeuvre d'une telle forme permet de réduire la prise au vent au niveau des extrémités supérieures et/ou inférieures de la voile, d'où une finesse et une maniabilité améliorées.

Selon un mode de réalisation particulier, les mâts sont des éléments tubulaires profilés présentant une section ovoïde dont la plus grande dimension est orientée selon la direction transversale.

Selon un mode de réalisation particulier, la voile comporte au moins un élément de rigidification.

Selon un mode de réalisation particulier, la coupe de la voile permet de préformer un creux.

Selon un mode de réalisation particulier, ledit élément de rigidification est une latte transversale insérée dans un gousset porté par ladite voile.

Selon un mode de réalisation particulier, lesdits mâts et/ou ledit élément de rigidification et/ou ladite voile sont gonflables.

Selon un mode de réalisation particulier, ladite bôme présente une longueur réglable afin de permettre un réglage en tension de ladite voile.

Selon l'invention, au moins une desdites bômes comprend une came formant pivot autour de ladite bôme et étant adaptée pour venir au contact de ladite voile.

Il est ainsi possible pour un véliplanchiste de modifier la forme de la voile, et notamment de déplacer son creux maximum, par mise en rotation de la came qui vient alors déformer mécaniquement le profil de la voile. La mise en oeuvre d'une telle came permet ainsi d'optimiser le profil et donc la finesse de la voile, en fonction de l'orientation du vent.

L'invention concerne également un engin flottant ou roulant comprenant un gréement comprenant :
- un boîtier de pied destiné à être monté articulé sur ledit engin;
- deux mâts comportant chacun une extrémité inférieure solidarisée audit boîtier de pied ;
- une voile, s'étendant entre lesdits deux mâts et présentant un sommet ;
- au moins une bôme reliant transversalement lesdits deux mâts le plan théorique de ladite bôme divisant ladite voile en deux parties: une surface de ladite voile partant dudit plan et s'étendant vers ledit boîtier du pied et une surface de ladite voile partant dudit plan et s'étendant vers le sommet, ladite bôme permettant de maintenir et/ou d'orienter ledit gréement, et caractérisé en ce que:
   - ladite voile est semi-rigide et prend au repos au moins deux formes stables,
   - lesdits deux mâts sont symétriques par rapport à un axe longitudinal (X) dudit gréement, s'étendant entre ledit sommet de ladite voile et ledit boîtier de pied, de telle sorte que chaque mât est apte à servir alternativement de bord d'attaque et de bord de fuite,
   - il comprend une deuxième bôme, ladite bôme et ladite deuxième bôme étant disposées dans le plan, de part et d'autre de ladite voile,
   - lesdites deux formes stables de ladite voile présentent chacune au repos une cambrure dont la concavité est dirigée soit vers ladite bôme, soit vers ladite deuxième bôme, chacun des deux creux maximum étant localisé au niveau de la surface de ladite voile partant dudit plan et s'étendant vers ledit boîtier du pied;
   - une desdites bômes comprend une came formant pivot autour de ladite bôme et est adaptée pour venir au contact de ladite voile.

Bien entendu, l'ensemble des améliorations techniques pouvant s'appliquer au gréement décrit ci-dessus peuvent également s'appliquer *mutatis mutandis* à un engin flottant ou roulant mettant en oeuvre un tel gréement.

### Brève description des figures

D'autres caractéristiques et avantages apparaîtront à la lecture de la description suivante d'un mode de réalisation particulier de l'invention, donné à titre de simple exemple illustratif et non limitatif, et des dessins annexés, parmi lesquels :La figure 1 illustre une planche à voile équipée d'un gréement selon l'invention.
- La figure 1 illustre une planche à voile équipée d'un gréement selon un mode de réalisation de l'invention.
- La figure 2 illustre les mâts, la bôme double et les boîtiers de pied et de tête du gréement de la figure 1.

### Description détaillée d'un mode de réalisation de l'invention

Une planche à voile 1 équipée d'un gréement 2 selon l'invention est représentée sur la figure 1.

La planche à voile 1 comporte un flotteur 3 et un gréement 2 monté articulé sur le flotteur 3. Le flotteur 3 comporte une coque rigide de faible épaisseur et un aileron de direction 4, disposé en partie arrière du flotteur 3, permettant de stabiliser la trajectoire de la planche à voile 1. Le flotteur 3 peut également comporter une dérive, disposée en partie centrale, et permettant d'empêcher la planche de dévier de sa trajectoire sous l'action du vent.

Le gréement 2 comporte deux mâts (6, 7), une bôme double 8 reliant les deux mâts (6, 7) et une voile 9 tendue entre les deux mâts (6, 7) permettant d'assurer la propulsion de la planche à voile par la force du vent.

La bôme double 8 résulte de l'assemblage de deux bômes simples (8a, 8b) s'étendant de part et d'autre du plan de corde. La bôme double 8 définit un plan P sensiblement perpendiculaire au plan de corde. La voile 9 est alors divisée en deux parties ou portions (9a, 9b), la première portion 9b, localisée au dessus de la bôme double 8, s'étendant entre l'intersection de la voile 9 avec le plan de bôme P et le sommet 18, la deuxième portion 9a, localisée en dessous de la bôme double 8, s'étendant entre l'intersection de la voile 9 avec le plan de bôme P et le boîtier de pied 5.

Les deux mâts (6, 7), représentés sur la figure 2, présentent une forme arquée dont la convexité est dirigée vers l'extérieur du gréement 2. Ainsi, les deux mâts (6, 7) se rapprochent l'un de l'autre au niveau de leurs extrémités et s'éloignent au niveau de leur partie médiane. Les extrémités inférieures des mâts (6, 7) sont fixées sur un boîtier de pied 5. Les extrémités supérieures des mâts (6, 7) sont fixées sur un boîtier de tête 11.

Le boîtier de pied 5 est monté sur un pied de mât 10 comportant une articulation 13, non représentée de manière détaillée, permettant d'orienter le gréement 2 selon toutes les directions. Le boîtier de pied 5 est avantageusement adapté pour se monter sur un pied de mât 10 standard. Le pied de mât 10 est apte à être fixé de manière amovible sur le flotteur 4. L'articulation 13 peut être réalisée par tout moyen approprié, tel qu'une liaison de type cardan ou une liaison de type diabolo, par exemple.

Les mâts (6, 7) sont symétriques par rapport à l'axe vertical X s'étendant entre le boîtier de pied 5 et le boîtier de tête 11, c'est-à-dire entre le boîtier de pied 5 et le sommet 18 de la voile 9. Ainsi, chacun des mâts (6, 7) est adapté pour former alternativement un bord d'attaque ou un bord de fuite en fonction de l'amure et le gréement 2 est ainsi apte à être utilisé de manière unilatérale, sans qu'il soit besoin de le retourner.

Les mâts (6, 7) sont formés d'éléments tubulaires présentant une section profilée de forme ovoïde dont la plus grande dimension est orientée selon la direction transversale afin de faciliter l'écoulement de l'air. Les mâts (6, 7) présentent en outre une flexibilité, notamment au niveau de leur portion supérieure, adapté pour soulager la voile 9 en cas de vent fort.

Selon un mode de réalisation, chaque mât (6, 7) est constitué d'un tube supérieur 6a, 7a et d'un tube inférieur 6b, 7b emboitables l'un dans l'autre. Les tubes, supérieur 6a, 7a et inférieur 6b, 7b, de chaque mât (6, 7) sont solidarisés l'un à l'autre par des moyens de fixation. Par ailleurs, chaque extrémité des mâts (6, 7) est emboîtée dans des logements tubulaires de forme complémentaire ménagés dans les boîtiers de pied 5 et de tête 11 et fixée dans ceux-ci par des moyens de fixation.

La bôme double 8 est équipée, à chacune de ses extrémités d'un demi-manchon 12 venant s'emboîter sur les mâts (6, 7) et assurant la fixation de la bôme double 8 sur les mâts 6, 7. Les demi-manchons 12 sont également équipés de moyens de fixation.

Afin de simplifier le montage des éléments du gréement 2, les moyens de fixation précités pourront notamment être de moyens de fixation par encliquetage. Toutefois, tout autre type de fixation pourra également être utilisé. On comprend ainsi, que la structure du gréement peut être facilement montée et démontée et rangée dans un sac de transport de dimensions modestes.

La voile 9, représentée sur la figure 1, présente une forme générale ovoïde dont les contours extérieurs suivent la forme des mâts (6, 7). De manière avantageuse, la voile 9 est composée de surfaces transparentes de polyéthylène téréphtalate (Mylar™). La voile 9 présente deux fourreaux (14, 15) disposés le long de ses deux bords latéraux et dans lesquels les mâts (6, 7) peuvent être enfilés afin de monter la voile 9 sur les mâts 6, 7. Les fourreaux 14, 15 sont chacun interrompus sur une portion médiane 16 afin de permettre la fixation de la bôme double 8 aux mâts 6, 7.

La voile 9 est équipée d'éléments de rigidification agencés pour donner à la voile 9 une cambrure. La voile 9 est montée sur les mâts (6, 7) de telle sorte que la concavité de la voile 9 soit orientée en vis-à-vis de la bôme double 8. Les éléments de rigidification sont des lattes transversales 17 insérées dans des goussets portés par la voile 9.

Notons que, selon un mode de réalisation, la bôme double 8 présente une longueur réglable permettant un éloignement ou un rapprochement des portions médianes des mâts (6, 7) de sorte à permettre un réglage en tension de la voile 9.

Le creux maximum 9' de la voile 9, c'est-à-dire le centre de poussée de la voile 9, est placé en dessous de l'axe de la bôme double 8 afin de faciliter la navigation et notamment les manoeuvres.

De manière avantageuse, il est possible de faire passer le creux de la voile 9 d'un côté à l'autre du plan de corde suite à la mise en oeuvre sur l'extrados de la voile 9 d'un effort de poussée vélique dépassant un seuil prédéfini.

On comprend que le gréement 2 tel que décrit ci-dessus permet de simplifier les manoeuvres de navigation, tout en permettant une remontée au vent. En effet, pour effectuer les manoeuvres de changement d'amure, le véliplanchiste tourne dans le même sens que le gréement 2 et peut conserver en permanence ses deux mains en position sur la bôme 8, sans avoir à lâcher sa main arrière.

En effet, pour réaliser un virement de bord, le flotteur 3 étant orienté face au vent, le gréement 2 peut être déplacé en le faisant pivoter dans un sens ou dans l'autre, au choix du véliplanchiste. La navigation peut alors être reprise sur l'autre bord.

Pour réaliser un empannage, le flotteur 3 étant orienté dans le sens du vent, le gréement 2 peut être déplacé par simple bascule d'un côté ou de l'autre du flotteur 3, afin de changer d'amure en bouclant le virage.

Enfin, le véliplanchiste peut à tout moment jouer sur une ouverture ou une fermeture de la voile 9, coordonnée à une action des pieds pour amorcer des transitions.

La facilité d'utilisation d'un tel gréement peut ainsi séduire une nouvelle tranche d'utilisateurs, souvent rebutés par la pratique classique de la planche à voile qui nécessite une bonne maîtrise technique acquise après de nombreuses séances d'un apprentissage laborieux.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention.

En particulier, bien que le gréement selon l'invention ait été décrit ci-dessus en relation avec une planche à voile, il peut également être monté sur un engin roulant comportant une planche équipée de roulettes.

## Revendications

1. Gréement (2) pour engin flottant (1) ou roulant comprenant :
- un boîtier de pied (5) destiné à être monté articulé sur ledit engin (1) ;
- deux mâts (6, 7) comportant chacun une extrémité inférieure solidarisée audit boîtier de pied (5) ;
- une voile (9), s'étendant entre lesdits deux mâts (6, 7) et présentant un sommet (18) ;
- au moins une bôme (8a) reliant transversalement lesdits deux mâts (6, 7) le plan (P) théorique de ladite bôme (8a) divisant ladite voile (9) en deux parties: une surface (9a) de ladite voile (9) partant dudit plan (P) et s'étendant vers ledit boîtier du pied (5) et une surface (9b) de ladite voile (9) partant dudit plan (P) et s'étendant vers le sommet (18), ladite bôme 8a permettant de maintenir et/ou d'orienter ledit gréement (2) ; et
**caractérisé en ce que** ladite voile (9) est semi-rigide et prend au repos au moins deux formes stables,
**en ce que** lesdits deux mâts (6, 7) sont symétriques par rapport à un axe longitudinal (X) dudit gréement (2), s'étendant entre ledit sommet (18) de ladite voile (9) et ledit boîtier de pied (5), de telle sorte que chaque mât (6, 7) est apte à servir alternativement de bord d'attaque et de bord de fuite,
et **en ce qu'**il comprend une deuxième bôme (8b), ladite bôme (8a) et ladite deuxième bôme (8b) étant disposées dans le plan (P), de part et d'autre de ladite voile (9),
lesdites deux formes stables de ladite voile (9) présentant chacune au repos une cambrure dont la concavité est dirigée soit vers ladite bôme (8a), soit vers ladite deuxième bôme (8b), chacun des deux creux maximum (9') étant localisé au niveau de la surface (9a) de ladite voile (9) partant dudit plan (P) et s'étendant vers ledit boîtier du pied (5),
une desdites bômes (8a, 8b) comprenant une came (19) formant pivot autour de ladite bôme (8a, 8b) et étant adaptée pour venir au contact de ladite voile (9).

2. Gréement (2) selon la revendication 1, **caractérisé en ce que** ladite surface (9a) de ladite voile (9) s'étendant vers ledit boîtier du pied (5) est plus grande que ladite surface (9b) de ladite voile (9) s'étendant vers ledit sommet (18).

3. Gréement (2) selon l'une quelconque des revendications 1 à 2, **caractérisé en ce que** la valeur moyenne de l'au moins un creux de ladite voile (9) est comprise entre 2,5% et 7,5% de la valeur moyenne de la corde de ladite voile (9).

4. Gréement (2) selon l'une quelconque des revendications 1 à 3, **caractérisé en ce que** le rapport de la longueur longitudinale de ladite voile (9) sur la corde maximum de ladite voile (9) est supérieur à 1,5.

5. Gréement (2) selon l'une quelconque des revendications 1 à 4, **caractérisé en ce que** les deux mâts (6, 7) présentent à proximité de ladite bôme (8) une forme arquée dont la convexité est orientée vers l'extérieur du gréement (2).

6. Gréement (2) selon l'une quelconque des revendications 1 à 5, **caractérisé en ce que** les deux mâts (6, 7) présentent à proximité dudit sommet (18) et/ou à proximité dudit boîtier de pied (5) une forme arquée dont la convexité est orientée vers l'intérieur dudit gréement (2).

7. Gréement (2) selon l'une quelconque des revendications 1 à 6, **caractérisé en ce que** les mâts (6, 7) sont des éléments tubulaires profilés présentant une section ovoïde dont la plus grande dimension est orientée selon la direction transversale.

8. Gréement (2) selon l'une quelconque des revendications 1 à 7, **caractérisé en ce que** ladite voile (9) comporte au moins un élément de rigidification (17).

9. Gréement (2) selon la revendication 8, **caractérisé en ce que** ledit élément de rigidification est une latte transversale (17) insérée dans un gousset porté par ladite voile (9).

10. Gréement (2) selon l'une quelconque des revendications 1 à 9, **caractérisé en ce que** lesdits mâts (6, 7) et/ou ledit élément de rigidification (17) et/ou ladite voile (9) sont gonflables.

11. Gréement (2) selon l'une quelconque des revendications 1 à 10, **caractérisé en ce que** ladite bôme (8) présente une longueur réglable afin de permettre un réglage en tension de ladite voile (9).

12. Engin flottant (1) ou roulant comprenant un gréement (2) comprenant:
- un boîtier de pied (5) destiné à être monté articulé sur ledit engin (1) ;
- deux mâts (6, 7) comportant chacun une extrémité inférieure solidarisée audit boîtier de pied (5) ;
- une voile (9), s'étendant entre lesdits deux mâts (6, 7), présentant un sommet (18) ;
- au moins une bôme (8a) reliant transversalement lesdits deux mâts (6, 7) le plan (P) théorique de ladite bôme (8a) divisant ladite voile (9) en deux parties: une surface (9a) de ladite voile (9) partant dudit plan (P) et s'étendant vers ledit boîtier du pied (5) et une surface (9b) de ladite voile (9) partant dudit plan (P) et s'étendant vers le sommet (18), ladite bôme (8a) permettant de maintenir et/ou d'orienter ledit gréement (2) ;
**caractérisé en ce que** ladite voile (9) est semi-rigide et prenant au repos au moins deux formes stables, lesdits deux mâts (6, 7) étant symétriques par rapport à un axe longitudinal (X) dudit gréement (2), s'étendant entre ledit sommet (18) de ladite voile (9) et ledit boîtier de pied (5), de telle sorte que chaque mât (6, 7) est apte à servir alternativement de bord d'attaque et de bord de fuite,
et **en ce qu'**il comprend une deuxième bôme (8b), ladite bôme (8a) et ladite deuxième bôme (8b) étant disposées dans le plan (P), de part et d'autre de ladite voile (9),
lesdites deux formes stables de ladite voile (9) présentant chacune au repos une cambrure dont la concavité est dirigée soit vers ladite bôme (8a), soit vers ladite deuxième bôme (8b), chacun des deux creux maximum (9') étant localisé au niveau de la surface (9a) de ladite voile (9) partant dudit plan (P) et s'étendant vers ledit boîtier du pied (5),
une desdites bômes (8a, 8b) comprenant une came (19) formant pivot autour de ladite bôme (8a, 8b) et étant adaptée pour venir au contact de ladite voile (9).

## Patentansprüche

1. Takelage (2) für ein schwimmendes oder rollendes Gerät (1), umfassend:
- ein Fußgehäuse (5), das dazu bestimmt ist, an dem Gerät (1) gelenkverbunden montiert zu werden;
- zwei Matten (6, 7), die jeweils ein unteres Ende aufweisen, das mit dem Fußgehäuse (5) fest verbunden ist;
- ein Segel (9), das sich zwischen den beiden Matten (6, 7) erstreckt und eine Spitze (18) aufweist;
- mindestens einen Gabelbaum (8a), der in Querrichtung die beiden Matten (6, 7) verbindet, wobei die theoretische Ebene (P) des Gabelbaums (8a) das Segel (9) in zwei Teile teilt: wobei eine Fläche (9a) des Segels (9) die Ebene (P) verlässt und sich zum Fußgehäuse (5) erstreckt, und eine Fläche (9b) des Segels (9) die Ebene (P) verlässt und sich zur Spitze (18) erstreckt, wobei es der Gabelbaum (8a) gestattet, die Takelage (2) zu halten und/oder auszurichten; und
**dadurch gekennzeichnet, dass** das Segel (9) halbfest ist und im Ruhezustand mindestens zwei stabilen Formen annimmt,
und dadurch, dass die beiden Matten (6, 7) symmetrisch in Bezug auf eine Längsachse (X) der Takelage (2) sind und sich zwischen der Spitze (18) des Segels (9) und dem Fußgehäuse (5) derart erstrecken, dass jede Matte (6, 7) geeignet ist, alternativ als Vorderkante und als Hinterkante zu dienen,
und dadurch, dass dieses einen zweiten Gabelbaum (8b) umfasst, wobei der Gabelbaum (8a) und der zweite Gabelbaum (8b) in der Ebene (P) auf beiden Seiten des Segels (9) angeordnet sind,
wobei die beiden stabilen Formen des Segels (9) jeweils im Ruhezustand eine Wölbung aufweisen, deren Konkavität entweder zum Gabelbaum (8a) oder zum zweiten Gabelbaum (8b) gerichtet ist, wobei jeder der beiden maximalen Hohlräume (9') auf der Höhe der Fläche (9a) des Segels (9) angeordnet ist, welche die Ebene (P) verlässt und sich zum Fußgehäuse (5) erstreckt,
wobei einer der Gabelbäume (8a, 8b) einen Nocken (19) umfasst, der einen Schwenkpunkt um den Gabelbaum (8a, 8b) bildet und geeignet ist, mit dem Segel (9) in Kontakt zu gelangen.

2. Takelage (2) nach Anspruch 1, **dadurch gekennzeichnet, dass** die Fläche (9a) des Segels (9), die sich zum Fußgehäuse (5) erstreckt, größer ist als die Fläche (9b) des Segels (9), die sich zur Spitze (18) erstreckt.

3. Takelage (2) nach einem der Ansprüche 1 bis 2, **dadurch gekennzeichnet, dass** der Mittelwert des mindestens einen Hohlraums des Segels (9) zwischen 2,5 % und 7,5 % des Mittelwerts des Taus des Segels (9) beträgt.

4. Takelage (2) nach einem der Ansprüche 1 bis 3, **dadurch gekennzeichnet, dass** das Verhältnis der longitudinalen Länge des Segels (9) zum maximalen Tau des Segels (9) mehr als 1,5 beträgt.

5. Takelage (2) nach einem der Ansprüche 1 bis 4, **dadurch gekennzeichnet, dass** die beiden Matten (6, 7) in der Nähe des Gabelbaums (8) eine Bogenform aufweisen, deren Konvexität zur Außenseite der Takelage (2) gerichtet ist.

6. Takelage (2) nach einem der Ansprüche 1 bis 5, **dadurch gekennzeichnet, dass** die beiden Matten (6, 7) in der Nähe der Spitze (18) und/oder in der Nähe des Fußgehäuses (5) eine Bogenform aufweisen, deren Konvexität zur Innenseite der Takelage (2) gerichtet ist.

7. Takelage (2) nach einem der Ansprüche 1 bis 6, **dadurch gekennzeichnet, dass** die Matten (6, 7) rohrförmige, mit einem Profil versehene Elemente sind, die einen eiförmigen Querschnitt aufweisen, dessen größte Abmessung in die Querrichtung gerichtet ist.

8. Takelage (2) nach einem der Ansprüche 1 bis 7, **dadurch gekennzeichnet, dass** das Segel (9) mindestens ein Versteifungselement (17) umfasst.

9. Takelage (2) nach Anspruch 8, **dadurch gekennzeichnet, dass** das Versteifungselement eine Querlatte (17) ist, welche in eine Tasche eingesetzt ist, die von dem Segel (9) getragen wird.

10. Takelage (2) nach einem der Ansprüche 1 bis 9, **dadurch gekennzeichnet, dass** die Matten (6, 7) und/oder das Versteifungselement (17) und/oder das Segel (9) aufblasbar sind.

11. Takelage (2) nach einem der Ansprüche 1 bis 10, **dadurch gekennzeichnet, dass** der Gabelbaum (8) eine regulierbare Länge aufweist, um eine Regulierung der Spannung des Segels (9) zu gestatten.

12. Schwimmendes oder rollendes Gerät (1), umfassend eine Takelage (2), umfassend:
- ein Fußgehäuse (5), das dazu bestimmt ist, an dem Gerät (1) gelenkverbunden montiert zu werden;
- zwei Matten (6, 7), die jeweils ein unteres Ende aufweisen, das mit dem Fußgehäuse (5) fest verbunden ist;
- ein Segel (9), das sich zwischen den beiden Matten (6, 7) erstreckt und eine Spitze (18) aufweist;
- mindestens einen Gabelbaum (8a), der in Querrichtung die beiden Matten (6, 7) verbindet, wobei die theoretische Ebene (P) des Gabelbaums (8a) das Segel (9) in zwei Teile teilt: wobei eine Fläche (9a) des Segels (9) die Ebene (P) verlässt und sich zum Fußgehäuse (5) erstreckt, und eine Fläche (9b) des Segels (9) die Ebene (P) verlässt und sich zur Spitze (18) erstreckt, wobei es der Gabelbaum (8a) gestattet, die Takelage (2) zu halten und/oder auszurichten;
**dadurch gekennzeichnet, dass** das Segel (9) halbfest ist und im Ruhezustand mindestens zwei stabilen Formen annimmt,
wobei die beiden Matten (6, 7) symmetrisch in Bezug auf eine Längsachse (X) der Takelage (2) sind und sich zwischen der Spitze (18) des Segels (9) und dem Fußgehäuse (5) derart erstrecken, dass jede Matte (6, 7) geeignet ist, alternativ als Vorderkante und als Hinterkante zu dienen,
und dadurch, dass dieses einen zweiten Gabelbaum (8b) umfasst, wobei der Gabelbaum (8a) und der zweite Gabelbaum (8b) in der Ebene (P) auf beiden Seiten des Segels (9) angeordnet sind,
wobei die beiden stabilen Formen des Segels (9) jeweils im Ruhezustand eine Wölbung aufweisen, deren Konkavität entweder zum Gabelbaum (8a) oder zum zweiten Gabelbaum (8b) gerichtet ist, wobei jeder der beiden maximalen Hohlräume (9') auf der Höhe der Fläche (9a) des Segels (9) angeordnet ist, welche die Ebene (P) verlässt und sich zum Fußgehäuse (5) erstreckt,
wobei einer der Gabelbäume (8a, 8b) einen Nocken (19) umfasst, der einen Schwenkpunkt um den Gabelbaum (8a, 8b) bildet und geeignet ist, mit dem Segel (9) in Kontakt zu gelangen.

## Claims

1. Rigging (2) for floating or rolling craft (1) comprising:
- a foot housing (5) to be mounted pivotally on said craft (1);
- two masts (6,7), each comprising a lower end fixedly attached to said foot housing (5);
- a sail (9) extending between said two masts (6,7) and having a top (18) ;
- at least one boom (8a) transversally connecting said two masts (6,7), the theoretical plane (P) of said boom (8a) dividing said sail (9) into two parts, a surface (9a) of said sail (9) starting from said plane (P) and extending towards said foot housing (5) and a surface (9b) of said sail (9) starting from said plane (P) and extending towards the top (18), said boom (8a) enabling said rigging (2) to be held and/or oriented, and
**characterized in that** said sail (9) is semi-rigid and takes at least two stable shapes at rest,
and **in that** said two masts (6, 7) are symmetrical relative to a longitudinal axis (X) of said rigging (2), extending between said top (18) of said sail (9) and said foot housing (5) in such a way that each mast (6, 7) can serve alternately as a leading edge and a trailing edge,
and it comprises a second boom (8b), said boom (8a) and said second boom (8b) being disposed in the plane (P), on either side of said sail (9),
said two shapes of said sail (9) each presenting a camber at rest, the concave side of which is directed either towards said boom (8a) or towards the second boom (8b), each of the two maximum drafts (9') being located at the surface (9a) of said sail (9) starting from said plane (P) and extending towards said foot housing (5),
at least one of said booms (8a, 8b) comprising a cam (19) forming a pivot around said boom (8a, 8b) and being adapted to coming into contact with said sail (9).

2. Rigging (2) according to claim 1, **characterized in that** said surface (9a) of said sail (9) extending towards said foot housing is greater than said surface of said sail extending towards said top (18).

3. Rigging (2) according to any one of the claims 1 to 2, **characterized in that** the mean value of the at least one draft of said sail (9) ranges from 2.5% to 7.5% of the mean chord value of said sail (9).

4. Rigging (2) according to any one of the claims 1 to 3, **characterized in that** the ratio of the longitudinal length of said sail (9) to the maximum chord of said sail (9) is greater than 1.5.

5. Rigging (2) according to any one of the claims 1 to 4, **characterized in that** the two masts (6, 7) have, in proximity to said boom (8), an arched shape, the convex side of which is pointed towards the exterior of the rigging (2).

6. Rigging (2) according to any one of the claims 1 to 5, **characterized in** the two masts (6, 7) have, in proximity to said top (18) and/or in proximity to said foot housing (5), an arched shape, the convex side of which is oriented towards the interior of said rigging (2).

7. Rigging (2) according to any one of the claims 1 to 6, **characterized in that** the masts (6, 7) are profiled, tubular elements having an ovoid section, the largest dimension of which is oriented along the transverse direction.

8. Rigging (2) according to any one of the claims 1 to 7, **characterized in that** said sail (9) comprises at least one stiffening element (17).

9. Rigging (2) according to claim 8, **characterized in that** said stiffening element (17) is a transverse batten inserted into a batten pocket borne by said sail (9).

10. Rigging (2) according to any one of the claims 1 to 9, **characterized in that** said masts (6, 7) and/or said stiffening element (17) and/or said sail (9) are inflatable.

11. Rigging (2) according to any one of the claims 1 to 10, **characterized in that** said boom (8) has an adjustable length in order to enable an adjustment in tension of said sail (9).

12. Floating or rolling craft (1) comprising a rigging (2) comprising:
- a foot housing (5) to be mounted pivotally on said craft (1) ;
- two masts (6,7), each comprising a lower end fixedly attached to said foot housing (5) ;
- a sail (9) extending between said two masts (6,7) and having a top (18) ;
- at least one boom (8a) transversally connecting said two masts (6,7), the theoretical plane (P) of said boom (8a) dividing said sail (9) into two parts, one surface (9a) of said sail (9) starting from said plane (P) and extending towards said foot housing (5) and one surface (9b) of said sail (9) starting from said plane (P) and extending towards the top (18), said boom (8a) enabling said rigging (2) to be held and/or oriented;
**characterized in that** said sail (9) is semi-rigid and takes at least two stable shapes at rest,
said two masts (6, 7) being symmetrical relative to a longitudinal axis (X) of said rigging (2), extending between said top (18) of said sail (9) and said foot housing (5) in such a way that each mast (6, 7) can serve alternately as a leading edge and a trailing edge,
and it comprises a second boom (8b), said boom (8a) and said second boom (8b) being disposed in the plane (P), on either side of said sail (9),
said two shapes of said sail (9) each presenting a camber at rest, the concave side of which is directed either towards said boom (8a) or towards the second boom (8b), each of the two maximum drafts (9') being located at the surface (9a) of said sail (9) starting from said plane (P) and extending towards said foot housing (5),
at least one of said booms (8a, 8b) comprising a cam (19) forming a pivot around said boom (8a, 8b) and being adapted to coming into contact with said sail (9).
